# EUROPÄISCHE PATENTSCHRIFT

(11) **EP 2 880 226 B1**
(45) Veröffentlichungstag und Bekanntmachung des Hinweises auf die Patenterteilung: **09.08.2017**
(21) Anmeldenummer: 13729304.9
(22) Anmeldetag: 07.06.2013
(51) Int. Cl.: E04F 19/06

(54) **KIPPBARE FUßBODENPROFILANORDNUNG**
TILTABLE FLOOR PROFILE ARRANGEMENT
SYSTÈME DE PROFILÉ DE SOL BASCULANT

(30) Priorität: 31.07.2012 DE 102012107007
(43) Veröffentlichungstag der Anmeldung: 10.06.2015
(73) Patentinhaber: Küberit Profile Systems GmbH & Co. KG, 58513 Lüdenscheid (DE)
(72) Erfinder: SONDERMANN, Frank, 57489 Drolshagen (DE)
(74) Vertreter: Peter, Julian
(86) Internationale Anmeldenummer: PCT/EP2013/061856
(87) Internationale Veröffentlichungsnummer: WO 2014/019749

(56) Entgegenhaltungen:
- EP-B1- 1 682 735
- DE-U1-202006 000 428

## Beschreibung

Die Erfindung betrifft eine kippbare Fußbodenprofilanordnung zur Überbrückung einer Fuge zwischen aneinander angrenzenden Fußbodenbelägen, die unterschiedliche Höhen aufweisen können, wobei die Fußbodenprofilanordnung ein Basisprofil und ein Abdeckprofil aufweist, die über ein Zwischenprofil miteinander verbunden sind. Das Zwischenprofil weist hierzu einen ersten Befestigungsabschnitt zur Befestigung am Abdeckprofil und einen zweiten Befestigungsabschnitt zur Befestigung an dem Basisprofil auf.

Das an dem Zwischenprofil befestigte Abdeckprofil ist gegenüber dem Basisprofil kippbar ausgebildet, um die Höhenunterschiede der Fußbodenbeläge auszugleichen.

Derartig kippbare Fußbodenprofilanordnungen sind aus dem Stand der Technik bekannt. Beispielsweise offenbart die EP 1 682 735 B1 eine Fußbodenprofilanordnung, bei der zwischen dem Zwischenprofil und dem Basisprofil eine Gelenkanordnung vorgesehen ist, um das Abdeckprofil gegenüber dem Basisprofil kippbar zu gestalten.

Die DE 201 18 942 U1 offenbart ein zweiteiliges Unterprofil mit Gelenkfunktion für Fußbodenschraubprofile, bei dem in das Basisprofil ein Zwischenprofil eingesetzt ist, und ein Abdeckprofil in das Zwischenprofil eingeschraubt ist.

Die EP 1 020 590 A2 offenbart eine Fußbodenprofilanordnung mit einem Basisprofil, einem Zwischenprofil und einem Abdeckprofil, wobei das Zwischenprofil an dem Basisprofil über eine Verrastung und an dem Abdeckprofil über einen Hintergriff befestigt ist. Eine Kippbarkeit wird dadurch erzielt, dass das Zwischenprofil in das Basisprofil auf der einen Seite tiefer eingeschoben wird.

Weitere, verkippbare Fußbodenprofilanordnungen mit Basis-, Zwischen- und Abdeckprofil sind im Stand der Technik EP 1 682 735 B1 und DE 20 2006 000 428 U1 offenbart.

Das Fußbodenprofil gemäß der EP 1 682 735 B1 hat sich in der Praxis bewährt. Gleichwohl soll die Konstruktion noch verbessert werden, um die Fußbodenprofilanordnung leichter montieren zu können und eine vereinfachte Lösung für einen geringen Kippbedarf bereitzustellen.

Diese Aufgabe wird durch eine Merkmalskombination gemäß dem Patentanspruch 1 gelöst. Hierbei ist vorgesehen, an dem Zwischenprofil zwischen dem ersten Befestigungsabschnitt und dem zweiten Befestigungsabschnitt mindestens einen sich in Querrichtung (QR) erstreckenden Flügel auszubilden. Der erfindungsgemäße Flügel bildet dabei einen eine Kippbewegung begrenzenden Anschlag wenn seine Unterseite auf der Auflageffäche des Basisprofils zum Anliegen kommt.

Als "Flügel" wird erfindungsgemäß jede in Querrichtung vorspringende Erstreckung definiert, die geeignet ist, die erfindungsgemäßen Merkmale des Flügels zu erfüllen. Der Flügel ist ein zu den sich ebenfalls in Querrichtung erstreckenden Befestigungsabschnitten des Zwischenprofils zusätzliches Element/Bauteil.

Durch die Bereitstellung des Flügels am Zwischenprofil werden die erfindungsgemäßen Aufgaben dadurch gelöst, dass das Zwischenprofil bei der Montage der Fußbodenprofilanordnung in dem Basisprofil befestigbar ist, ohne dass es übermäßig weit in die eine oder andere seitliche Richtung kippen kann. Über den Flügel des Zwischenprofils kommt es unmittelbar oder ab einem geringem Kippwinkel zu einer Abstützung auf der oberen Auflagefläche des Basisprofils, so dass das Abdeckprofil bei der Montage auf ein im Wesentlichen senkrecht und aufrecht stehendes Zwischenprofil aufbringbar ist.

In einer bevorzugten Ausführung ist der mindestens eine Flügel einteilig am Zwischenprofil ausgebildet. Als Material für das Zwischenprofil wird vorzugsweise Kunststoff verwendet, so dass der Flügel einstückig mit dem Zwischenprofil verbunden werden kann.

Ferner ist erfindungsgemäß vorgesehen, dass der mindestens eine Flügel elastisch in vertikaler Richtung (VR) biegbar ist, wobei die vertikale Richtung als die Richtung definiert ist, die sich vom Basisprofil in Richtung des Abdeckprofils senkrecht erstreckt. Die elastische Biegbarkeit des Flügels ist vorteilhaft, um die Kippbarkeit des Zwischenprofils gegenüber dem Basisprofil nicht starr zu begrenzen, sondern über die Elastizität des Materials des Zwischenprofils vordefinieren zu können. Günstig ist hierbei, dass der erste Befestigungsabschnitt auf einer dem Flügel zugewandten Seite eine Aufnahme aufweist, in die der Flügel elastisch eindrückbar ist. Bei einer Verkippung des Zwischenprofils gegenüber dem Basisprofil wirkt auf den Flügel in vertikaler Richtung eine Kraft, die ihn in die Aufnahme des Zwischenprofils hinein drückt. Zur Gewährleistung eines möglichst großen Kippbereichs ist die Aufnahme in vertikaler Richtung mindestens so groß (vertikale Höhe), zumindest den Randbereich des Flügels darin vollständig aufzunehmen.

Um sicherzustellen, dass das Abdeckprofil mit dem ersten Befestigungsabschnitt des Zwischenprofils ausreichend gegenüber dem Basisprofil verkippbar ist, ist vorzugsweise vorgesehen, dass sich der erste Befestigungsabschnitt in
Querrichtung über den mindestens einen Flügel hinaus erstreckt und einen sich in vertikaler Richtung zu dem Flügel hin erstreckenden Abschnitt aufweist, der die Aufnahme für den mindestens einen Flügel bildet. Durch Nutzung der Aufnahme begrenzt das Material des Flügels die Verkippung des Zwischenprofils nicht oder nur gering.

Ferner ist vorgesehen, dass der mindestens eine Flügel in vertikaler Richtung zu dem ersten Befestigungsabschnitt und/oder dem zweiten Befestigungsabschnitt beabstandet ist. Insbesondere die Beabstandung des Flügels zum zweiten Befestigungsabschnitt gewährleistet eine bewegliche Befestigung des Zwischenprofils am Basisprofil. Durch die Beabstandung des Flügels von der Auflagefläche des Basisprofils ist ein größerer Kippwinkel realisierbar, als wenn der Flügel in vertikaler Richtung unmittelbar an den zweiten befestigungsabschnitt angrenzend ausgebildet ist. Der Abstand zwischen der Auflagefläche des Basisprofils und der zugewandten Fläche des mindestens einen Flügels ist jedoch so klein, dass die bei der Montage gewährleistete Verkippbarkeit des Zwischenprofils gegenüber dem Basisprofil derart gering ist, dass der Flügel das Zwischenprofil stets in einer im Wesentlichen aufrechten Position hält, um die Montage des Abdeckprofils auf ein aufrecht stehendes Zwischenprofil zu ermöglichen. Die anschließende Verkippung wird dann durch die elastische Biegbarkeit des Flügels in die Aufnahme des ersten Befestigungsabschnitts des Zwischenprofils gewährleistet. Die Beabstandung des Flügels zum ersten Befestigungsabschnitt dient ebenfalls zur Ermöglichung größerer Kippwinkel.

Der erfindungsgemäße Flügel ist in seiner Erstreckung in Längsrichtung (LR) nicht beschränkt, sondern kann sich über die gesamte Länge des Zwischenprofils erstrecken, intermittierend angeordnet oder nur an einer einzelnen Stelle vorgesehen sein.

Bevorzugt ist ferner, an der Fußbodenprofilanordnung eine Gelenkanordnung vorzusehen, die durch eine Gelenkpfanne und einen in die Gelenkpfanne eingreifenden Gelenkkörper, ausgebildet an dem Basisprofil und dem Zwischenprofil, gebildet ist. Es spielt dabei keine Rolle, ob der Gelenkkörper am Basisprofil und die Gelenkpfanne am Zwischenprofil oder der Gelenkkörper am Zwischenprofil und die Gelenkpfanne am Basisprofil ausgebildet ist. Bevorzugt ist jedoch, die Gelenkanordnung als Schwalbenschwanzgelenkanordnung auszubilden, so dass eine Verkippung des Zwischenprofils mit dem daran befestigten Abdeckprofil gegenüber dem Basisprofil sowohl durch die Gelenkanordnung als auch durch den am Zwischenprofil ausgebildeten Flügel gewährleistet ist. Die beiden Konstruktionen der Gelenkanordnung und des Flügels am Zwischenprofil interagieren bei der Verkippung des Abdeckprofils mit dem Zwischenprofil, indem einerseits die Verkippung realisiert, andererseits der Kippwinkel auf vordefinierte Werte festlegbar und beschränkbar ist.

Bei einer Anordnung des Zwischenprofils am Basisprofil ohne Gelenkanordnung wird die Verkippbarkeit ausschließlich über die elastische Biegbarkeit des Flügels bereitgestellt. Diese ist zwar konstruktiv einfacher und somit kostengünstiger, jedoch hinsichtlich des Kippwinkels beschränkt.

In einer günstigen Ausführung der Erfindung ist vorgesehen, dass der Flügel auf seiner dem Basisprofil zugewandten Seite mindestens eine vertikale Abstützung aufweist, die vorzugsweise im Randbereich angeordnet bzw. ausgebildet ist. Die Abstützung ist in der bevorzugten Ausführung einteilig an dem Flügel ausgebildet, kann aber auch daran aufgesetzt bzw. befestigt sein. Über die Abstützung ist ein senkrecht aufrechtes Stehen des Zwischenprofils auf dem Basisprofil ohne Verkippung gewährleistet, solange keine über die Schwerkraft hinausgehenden äußeren Kräfte auf das Zwischenprofil wirken. Gleichzeitig wird über die elastische Biegbarkeit des Flügels ein Eindrücken in die Aufnahme des oberen Befestigungsabschnitts und somit eine Kippbarkeit gewährleistet.

Vorzugsweise ist vorgesehen, dass das Abdeckprofil lösbar an dem Zwischenprofil befestigt und das Zwischenprofil lösbar an dem Basisprofil aufgenommen ist. Als Befestigung zwischen Abdeckprofil und Zwischenprofil ist bevorzugt, eine ineinander greifende Verrastung bereitzustellen, so dass das Abdeckprofil in Abhängigkeit der Rastzähne in beliebiger Höhe festlegbar ist.

Ferner ist vorteilhaft, wenn sich bei der erfindungsgemäßen Fußbodenprofilanordnung der erste Befestigungsabschnitt des Zwischenprofils in Querrichtung über das Basisprofil hinaus erstreckt, um einen Abstand in Querrichtung zwischen dem Rand des Basisprofils und den sich in vertikaler Richtung erstreckenden Stegen des Abdeckprofils in jeder Einstecktiefe des Abdeckprofils auf dem Zwischenprofil zu gewährleisten.

Auch ist günstig, dass der Innenabstand der Stege des Abdeckprofils größer ist als die Breite des Basisprofils, so dass die Stege in der maximalen Kippstellung an der seitlichen Außenseite des Basisprofils anschlagen und somit den Kippwinkel begrenzen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine Seitenansicht der Fußbodenprofilanordnung,
- Fig. 2: eine alternative Ausführung der Fußbodenprofilanordnung,
- Fig. 3: eine Seitenansicht der Fußbodenprofilanordnung aus Figur in gekippter Stellung, und
- Fig. 4: eine weitere alternative Ausführungsform in Seitenansicht.

Gleiche Bezugszeichen benennen gleiche Bauteile in allen Ausführungsformen. Soweit Bauteile oder Merkmale in nur einem Ausführungsbeispiel beschrieben, jedoch mit demselben Bezugszeichen gekennzeichnet sind, gelten deren Eigenschaften und Merkmale auch für die übrigen Ausführungsbeispiele, ohne dies explizit zu wiederholen.

In Fig. 1 ist beispielhaft schematisch in einer Seitenansicht die Fußbodenprofilanordnung 1 mit einem Basisprofil 2, einem Abdeckprofil 3 und einem Zwischenprofil 4 gezeigt. Das Zwischenprofil 4 ist über eine Gelenkanordnung 9, gebildet aus einem Gelenkkörper 11 am Zwischenprofil 4 und einer Gelenkpfanne 10, im Basisprofil 2 aufgenommen. Die Gelenkanordnung 9 ist in der gezeigten Ausführung ein Schwalbenschwanzgelenk. Das Abdeckprofil 3 ist über Stege 8 an dem ersten Befestigungsabschnitt 5 des Zwischenprofils 4 über eine Verrastung befestigt. Mittels der Verrastung kann das Abdeckprofil 3 in beliebigen Höhenpositionen am ersten Befestigungsabschnitt 5 des Zwischenprofils 4 arretiert werden. An dem Zwischenprofil 4 ist zwischen dem ersten Befestigungsabschnitt 5 und dem zweiten Befestigungsabschnitt 6, mit dem das Zwischenprofil 4 an dem Basisprofil 2 befestigt ist, ein sich in Querrichtung erstreckender Flügel 7 einteilig an dem Zwischenprofil 4 ausgebildet. Der Flügel 7 erstreckt sich in Querrichtung über eine vorbestimmte Länge, ist jedoch vom Rand des Basisprofils 2 beabstandet. Auf einer dem Flügel 7 zugewandten Seite weist der erste Befestigungsabschnitt 5 des Zwischenprofils 4 eine Aufnahme 12 auf, in die der Flügel 7 in einer Kippstellung des Abdeckprofils 3 mit dem Zwischenprofil 4 elastisch eindrückbar ist. Dies wird in Fig. 3 näher dargestellt. Die Aufnahme 12 wird ferner dadurch gebildet, dass sich der erste Befestigungsabschnitt 5 des Zwischenprofils 4 in Querrichtung über den Flügel 7 hinaus erstreckt und auf einer dem Flügel 7 zugewandten Seite die Aufnahme 12 bildet, in die der Flügel 7 eindrückbar ist. Die Aufnahme 12 ist so groß, dass die Unterseite des Flügels 7 einen bündigen Abschluss mit der unteren Kante des oberen Befestigungsabschnitts 5 in dessen Randbereich bildet.

Das Zwischenprofil 4 ist derart ausgebildet, dass der Flügel 7 im unbelasteten Zustand sowohl zu dem ersten Befestigungsabschnitt 5 als auch zu dem zweiten Befestigungsabschnitt 6 beabstandet ist, um in vertikaler Richtung jeweils Raum für die elastische Biegbarkeit bereitzustellen. Bei der Montage der Fußbodenprofilanordnung 1 wird das Basisprofil 2 mit dem daran angeordneten Zwischenprofil 4 in die Fuge zwischen den angrenzenden Fußbodenbelägen gelegt und anschließend das Abdeckprofil aufgesetzt. Hierzu gewährleistet der Flügel 7, dass das Zwischenprofil 4 im Wesentlichen senkrecht stehen bleibt, auch wenn eine Verkippbarkeit durch die Gelenkanordnung 6 gewährleistet ist. Die Montage ist somit deutlich vereinfacht.

In Fig. 2 ist beispielhaft schematisch ein Ausführungsbeispiel der Erfindung gezeigt, bei dem der Flügel 7 unmittelbar auf der Auflagefläche 19 des Basisprofils 2 aufliegt. Die Verkippung des Abdeckprofils 3 mit dem Zwischenprofil 4 erfolgt ausschließlich über die Elastizität des Flügels 7 in die Aufnahme 12. Der untere Befestigungsabschnitt 6 des Zwischenprofils 4 ist fest mit dem Basisprofil 2 verbunden, ohne dass eine zusätzliche Verkippung voregesehen wäre. Diese Ausführung ist kostengünstiger und kann eingesetzt werden, wenn nur geringe Kippwinkel nötig sind.

In Fig. 3 ist die Fußbodenprofilanordnung 1 aus Fig. 1 in einer Kippstellung dargestellt. Der Flügel 7 bildet mit der Auflagefläche 19 des Basisprofils 2 einen die Kippbewegung begrenzenden Anschlag, sobald der Flügel 7 vollständig in die Aufnahme 12 des ersten Befestigungsabschnitts 5 eingedrückt ist. Das Abdeckprofil 3 ist in der Ausführung gemäß Fig. 3 in vertikaler Richtung weit über das Zwischenprofil 4 gedrückt, so dass sich die Stege 8 fast vollständig über den ersten Befestigungsabschnitt 5 des Zwischenprofils 4 erstrecken. Der Innenabschnitt der sich in vertikaler Richtung erstreckenden Stege 8 des Abdeckprofils 3 ist größer als die Breite des Basisprofils 2, so dass bei einer Montagestellung mit weit eingedrücktem Abdeckprofil 3 die Stege 8 in der maximalen Kippstellung gegen die Außenseite des Basisprofils 2 anschlagen und eine weitere Verkippung, zusätzlich zu der Beschränkung durch den Flügel 7, begrenzen. Der Flügel 7 entfacht seine begrenzende Wirkung in jeder Höhenstellung des Abdeckprofils 3. Die Stege 8 des Abdeckprofils 3 wirken hingegen zusammen mit dem Basisprofil 2 nur begrenzend, wenn das Abdeckprofil 3 fast vollständig über das Zwischenprofil 4 geschoben ist. Somit ist sichergestellt, dass in jeder Einbauhöhe des Abdeckprofils 3 eine Beschränkung der Verkippung vorgesehen ist. Der Gelenkkörper 11 der Gelenkanordnung 9 ist in der maximalen Kippstellung innerhalb der Gelenkpfanne 10 gehalten. Eine weitere Vergrößerung des Kippwinkels könnte zu einem Herausspringen des Gelenkkörpers 11 aus der Gelenkpfanne 10 führen. Dies wird durch den Anschlag des Flügels 7 und der Stege 8 am Basisprofil 2 verhindert.

In Fig. 4 ist eine weitere Ausführungsform der Erfindung schematisch dargestellt, wobei der Flügel 7 auf seiner dem Basisprofil 2 zugewandten Seite beidseitig eine vertikale Abstützung 13 aufweist. Die Abstützung 13 ist im Randbereich einteilig an dem Flügel 7 ausgebildet. Über die Abstützung 13 ist ein senkrecht aufrechtes Stehen des Zwischenprofils 4 auf dem Basisprofil 2 für die Montage des Abdeckprofils 3 gewährleistet. Ferner kann der Flügel 7 bei einer Kippbewegung des Abdeckprofils 3 mit dem ersten Befestigungsabschnitt 5 des Zwischenprofils 4 in die Aufnahme 12 elastisch gedrückt werden, um vorbestimmte Kippwinkel zu gewährleisten.

Bei den erfindungsgemäßen Ausführungsformen werden die Bauteile jeweils lösbar miteinander befestigt, so dass eine Verschraubung entfällt. Lediglich das Basisprofil 2 wird mit dem Fußboden verschraubt.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Beispielsweise kann anstelle einer Schwalbenschwanz-Gelenkanordnung ein Kugelgelenk verwendet werden. Jedes in einem Ausführungsbeispiel gezeigte und/oder beschriebene Merkmal kann auch in die anderen Ausführungsbeispiele integriert werden, soweit dies technisch möglich ist. Beispielsweise kann auch eine Ausführung ohne Gelenkanordnung 9 gemäß Figur 2 mit Abstützungen 13 gemäß Figur 4 versehen werden.

### Bezugszeichenliste:

- 1:: Fußbodenprofilanordnung
- 2:: Basisprofil
- 3:: Abdeckprofil
- 4:: Zwischenprofil
- 5:: erster Befestigungsabschnitt
- 6:: zweiter Befestigungsabschnitt
- 7:: Flügel
- 8:: Stege
- 9:: Gelenkanordnung
- 10:: Gelenkpfanne
- 11:: Gelenkkörper
- 12:: Aufnahme
- 13:: Abstützung
- 19:: Auflagefläche

## Patentansprüche

1. Fußbodenprofilanordnung zur Überbrückung einer Fuge zwischen aneinander angrenzenden Fußbodenbelägen,
mit einem Basisprofil (2) sowie einem Abdeckprofil (3),
einem gegenüber dem Basisprofil (2) kippbaren Zwischenprofil (4), das einen ersten Befestigungsabschnitt (5) zur Befestigung am Abdeckprofil (3) und eine zweiten Befestigungsabschnitt (6) zur Befestigung an dem Basisprofil (2) aufweist,
**dadurch gekennzeichnet, dass** an dem Zwischenprofil (4) zwischen dem ersten Befestigungsabschnitt (5) und dem zweiten Befestigungsabschnitt (6) mindestens ein sich in Querrichtung erstreckender und elastisch in vertikaler Richtung biegbarer Flügel (7) ausgebildet ist, und
das Zwischenprofil (4) mit dem Abdeckprofil (3) gegenüber dem Basisprofil (2) kippbar ist und der mindestens eine Flügel (7) einen die Kippbewegung begrenzenden Anschlag mit einer Auflagefläche (19) des Basisprofils (2) bildet.

2. Fußbodenprofilanordnung nach Anspruch 1, **dadurch gekennzeichnet, dass** der mindestens eine Flügel (7) einteilig am Zwischenprofil (4) ausgebildet ist.

3. Fußbodenprofilanordnung nach Anspruch 1 oder 2, **dadurch gekennzeichnet, dass** der erste Befestigungsabschnitt (5) auf einer dem Flügel (7) zugewandten Seite eine Aufnahme (12) aufweist, in die der mindestens eine Flügel (7) elastisch eindrückbar ist.

4. Fußbodenprofilanordnung nach zumindest dem vorigen Anspruch, **dadurch gekennzeichnet, dass** sich der erste Befestigungsabschnitt (5) in Querrichtung über den mindestens einen Flügel (7) hinaus erstreckt und einen sich in vertikaler Richtung zu dem Flügel (7) hin erstreckenden Abschnitt aufweist, der die Aufnahme (12) bildet.

5. Fußbodenprofilanordnung nach zumindest einem der vorigen Ansprüche, **dadurch gekennzeichnet, dass** der mindestens eine Flügel (7) in vertikaler Richtung zu dem ersten Befestigungsabschnitt (5) und/oder dem zweiten Befestigungsabschnitt (6) beabstandet ist.

6. Fußbodenprofilanordnung nach zumindest einem der vorigen Ansprüche, **dadurch gekennzeichnet, dass** der Flügel (7) in Längsrichtung über die gesamte Länge des Zwischenprofils (4) oder intermittierend daran ausgebildet ist.

7. Fußbodenprofilanordnung nach zumindest einem der vorigen Ansprüche, **dadurch gekennzeichnet, dass** eine Gelenkanordnung (9) vorgesehen ist, die durch eine Gelenkpfanne (10) und einen in die Gelenkpfanne eingreifenden Gelenkkörper (11), ausgebildet an dem Basisprofil (2) und dem Zwischenprofil (4), gebildet ist.

8. Fußbodenprofilanordnung nach zumindest einem der vorigen Ansprüche, **dadurch gekennzeichnet, dass** das Abdeckprofil (3) lösbar an dem Zwischenprofil (4) befestigt und das Zwischenprofil (4) lösbar an dem Basisprofil (2) aufgenommen ist.

9. Fußbodenprofilanordnung nach zumindest einem der vorigen Ansprüche, **dadurch gekennzeichnet, dass** sich der erste Befestigungsabschnitt (5) des Zwischenprofil (4) in Querrichtung über das Basisprofil (2) hinaus erstreckt.

10. Fußbodenprofilanordnung nach zumindest einem der vorigen Ansprüche, **dadurch gekennzeichnet, dass** das Abdeckprofil (3) zwei sich in vertikaler Richtung erstreckende Stege (8) aufweist, deren Innenabstand größer ist als die Breite des Basisprofils (2).

11. Fußbodenprofilanordnung nach dem vorigen Anspruch, **dadurch gekennzeichnet, dass** die Stege (8) mit dem Basisprofil (2) zusammenwirken, eine Kippbewegung des Zwischenprofils (4) mit dem daran befestigten Abdeckprofil (3) zu begrenzen.

12. Fußbodenprofilanordnung nach zumindest einem der vorigen Ansprüche, **dadurch gekennzeichnet, dass** der mindestens eine Flügel (7) auf der dem Basisprofil (2) zugewandten Seite mindestens eine vertikale Abstützung (13) aufweist.

## Claims

1. Floor-profile arrangement for bridging a gap between adjacent floor coverings, having a base profile (2) and a covering profile (3), an intermediate profile (4) which can be tilted in relation to the base profile (2) and which has a first fastening portion (5), for fastening on the covering profile (3), and a second fastening portion (6), for fastening on the base profile (2), **characterized in that** at least one transversely extending and elastically in the vertical direction bendable wing (7) is formed on the intermediate profile (4), between the first fastening portion (5) and the second fastening portion (6), and
**in that** the intermediate profile (4) can be tilted with the covering profile (3) relative to the base profile (2) and the at least one wing (7) forms a stop with a bearing surface (19) of the base profile (2), which limits the tilting motion.

2. Floor-profile arrangement according to Claim 1, **characterized in that** the at least one wing (7) forms one piece with the intermediate profile (4).

3. Floor-profile arrangement according to claim 1 or 2, **characterized in that** the first fastening portion (5) has, on a side facing the wing (7), a recess (12) into which the at least one wing (7) can be pressed elastically.

4. Floor-profile arrangement according to at least the preceding claims, **characterized in that** the first fastening portion (5) extends in a transverse direction over and past the at least one wing (7) and has a portion extending in the vertical direction toward the wing (7) and forming the recess (12).

5. Floor-profile arrangement according to at least one of the preceding claims, **characterized in that** the at least one wing (7) is at a spacing distance in the vertical direction with respect to the first fastening portion (5) and/or the second fastening portion (6).

6. Floor-profile arrangement according to at least one of the preceding claims, **characterized in that** the wing (7) is formed in the longitudinal direction over the entire length of the intermediate profile (4) or intermittently thereon.

7. Floor-profile arrangement according to at least one of the preceding claims, **characterized in that** a joint arrangement (9) is provided, which is formed by a joint socket (10) and a joint body (11) engaging in the joint socket and which is formed on the base profile (2) and the intermediate profile (4).

8. Floor-profile arrangement according to at least one of the preceding claims, **characterized in that** the covering profile (3) is fastened detachably on the intermediate profile (4), and the intermediate profile (4) is received detachably on the base profile (2).

9. Floor-profile arrangement according to at least one of the preceding claims, **characterized in that** the first attachment portion (5) of the intermediate profile (4) extends in a transverse direction over and past the base profile (2).

10. Floor-profile arrangement according to at least one of the preceding claims, **characterized in that** the covering profile (3) has two projections (8) extending in the vertical direction and having an inner spacing distance that is greater than the width of the base profile (2).

11. Floor-profile arrangement according to the preceding claim, **characterized in that** the projections (8) work together with the base profile (2) in order to limit a tilting movement of the intermediate profile (4) with the covering profile (3) fastened thereto.

12. Floor-profile arrangement according to at least one of the preceding claims, **characterized in that** the at least one wing (7) has, on the side facing the base profile (2), at least one vertical support (13).

## Revendications

1. Système de profilés de sol pour le chevauchement d'un joint entre des revêtements de sol adjacents l'un à l'autre,
avec un profilé de base (2) ainsi qu'un profilé de recouvrement (3),
un profilé intermédiaire (4) pouvant basculer par rapport au profilé de base (2), qui présente une première section de fixation (5) pour la fixation au profilé de recouvrement (3) et une seconde section de fixation (6) pour la fixation au profilé de base (2),
**caractérisé en ce qu'**au moins une aile (7) s'étendant dans la direction transversale et élastiquement pliable dans la direction verticale est réalisée au niveau du profilé intermédiaire (4) entre la première section de fixation (5) et la seconde section de fixation (6), et
le profilé intermédiaire (4) avec le profilé de recouvrement (3) peut basculer par rapport au profilé de base (2) et l'au moins une aile (7) forme une butée limitant le mouvement de basculement avec une surface d'appui (19) du profilé de base (2).

2. Système de profilés de sol selon la revendication 1, **caractérisé en ce que** l'au moins une aile (7) est réalisée d'une seule pièce au niveau du profilé intermédiaire (4).

3. Système de profilés de sol selon la revendication 1 ou 2, **caractérisé en ce que** la première section de fixation (5) présente un logement (12) sur un côté tourné vers l'aile (7), dans lequel l'au moins une aile (7) peut être enfoncée de manière élastique.

4. Système de profilés de sol selon au moins la revendication précédente, **caractérisé en ce que** la première section de fixation (5) s'étend dans la direction transversale au-delà de l'au moins une aile (7) et présente une section s'étendant dans la direction verticale vers l'aile (7), qui forme le logement (12).

5. Système de profilés de sol selon au moins une des revendications précédentes, **caractérisé en ce que** l'au moins une aile (7) est espacée dans la direction verticale par rapport à la première section de fixation (5) et/ou à la seconde section de fixation (6).

6. Système de profilés de sol selon au moins une des revendications précédentes, **caractérisé en ce que** l'aile (7) est réalisée dans la direction longitudinale sur toute la longueur du profilé intermédiaire (4) ou de manière intermittente sur celui-ci.

7. Système de profilés de sol selon au moins une des revendications précédentes, **caractérisé en ce qu'**est prévu un système d'articulation (9) qui est formé par une cavité d'articulation (10) et un corps d'articulation (11) venant en prise dans la cavité d'articulation, réalisé au niveau du profilé de base (2) et du profilé intermédiaire (4).

8. Système de profilés de sol selon au moins une des revendications précédentes, **caractérisé en ce que** le profilé de recouvrement (3) est fixé de manière amovible au niveau du profilé intermédiaire (4) et le profilé intermédiaire (4) est logé de manière amovible au niveau du profilé de base (2).

9. Système de profilés de sol selon au moins une des revendications précédentes, **caractérisé en ce que** la première section de fixation (5) du profilé intermédiaire (4) s'étend dans la direction transversale au-delà du profilé de base (2).

10. Système de profilés de sol selon au moins une des revendications précédentes, **caractérisé en ce que** le profilé de recouvrement (3) présente deux traverses (8) s'étendant dans la direction verticale dont la distance intérieure est supérieure à la largeur du profilé de base (2).

11. Système de profilés de sol selon la revendication précédente, **caractérisé en ce que** les traverses (8) coopèrent avec le profilé de base (2) pour limiter un mouvement de basculement du profilé intermédiaire (4) avec le profilé de recouvrement (3) qui y est fixé.

12. Système de profilés de sol selon au moins une des revendications précédentes, **caractérisé en ce que** l'au moins une aile (7) présente sur le côté tourné vers le profilé de base (2) au moins un appui vertical (13).
